# FASCICULE DE BREVET EUROPEEN

(11) **EP 0 296 012 B1**
(45) Date de publication et mention de la délivrance du brevet: **14.08.1991**
(21) Numéro de dépôt: 88401356.6
(22) Date de dépôt: 03.06.1988
(51) Int. Cl.: B42F 21/06

(54) **Porte-étiquette latéral**
Anhängerzettel
Labelling tab

(30) Priorité: 15.06.1987 FR 8708277
(43) Date de publication de la demande: 21.12.1988
(73) Titulaire: Treillet, Jacques, F-27370 Amfreville la Campagne (FR)
(72) Inventeur: Treillet, Jacques, F-27370 Amfreville la Campagne (FR)
(74) Mandataire: Robert, Jean-Pierre

(56) Documents cités:
- FR-A- 2 324 465
- FR-A- 2 409 561

## Description

La présente invention concerne un porte-étiquette latéral possédant une aile de mise en continu de dossiers adjacents.

Il est connu dans le cadre de dossiers suspendus les uns à côté des autres sous les tablettes d'une armoire, de disposer sur l'un des bords verticaux que présente frontalement chaque dossier, un porte-étiquette permettant l'identification du contenu du dossier. Ce porte-étiquette est fixé sur l'un des pans de la chemise formant le dossier par de nombreux moyens (agrafage, encliquetage...) grâce à des ailes perpendiculaires à un pupitre sur lequel est disposée l'étiquette, qui viennent chevaucher le bord de ce pan. On connait également des dispositifs pour relier (mettre en continu) deux pans adjacents de deux dossiers consécutifs dans un classement suspendu pour éviter l'intercalation de documents entre deux dossiers, ou faire une unité d'un ensemble de plusieurs dossiers concernant le même sujet.

Une aile de mise en continu se situe à côté des deux ailes de fixation et définit avec l'une d'elles, centrale, un logement pour le bord du dossier à relier.

Avec tous les porte-étiquettes connus de ce type tels que ceux illustrés par les documents FR-A-2409561 et FR-A-2324465, il existe une certaine incommodité à réaliser cette mise en continu, car il faut d'abord attacher le porte-étiquette à l'un des dossiers puis, par déformation, faire rentrer le bord du second derrière l'aile de mise en continu.

La présente invention entend remédier à cet inconvénient en rendant cette opération beaucoup plus commode tant au "montage" qu'au "démontage".

A cet effet, l'invention a pour objet un porte-étiquette pour dossier suspendu destiné à être fixé au bord vertical latéral d'un pan de la chemise en V constituant le dossier, comportant un pupitre sous lequel s'étendent une aile principale sensiblement médiane, une aile secondaire d'un côté de l'aile principale, au moins un ergot de verrouillage du porte-étiquette sur le dossier porté par l'une des ailes principale ou secondaire destiné à être logé dans un orifice du bord du pan glissé entre les deux ailes et, de l'autre côté, une aile de mise en continu de dossiers adjacents formant avec l'aile principale un logement pour recevoir le bord latéral du dossier adjacent à celui auquel le porte-étiquette est fixé.

Selon l'une des caractéristiques principales de l'invention, l'ergot susdit est cylindrique et disposé au voisinage d'une extrémité longitudinale du porte-étiquette pour constituer axe de pivotement de ce dernier par rapport au dossier tandis que l'aile de mise en continu est de hauteur sensiblement nulle au voisinage de cet ergot et de hauteur maximale au voisinage de l'extrémité du porte-étiquette, opposée à celle portant ledit ergot.

L'aile de mise en continu peut être limitée à une sorte de patte latérale suffisamment éloignée de l'ergot d'articulation pour être complètement effacée lors du rapprochement des deux pans de dossier à réunir. Il sera cependant préféré de prévoir une aile de longueur suffisante pour réaliser la jonction des deux dossiers sur une grande partie de la longueur du porte-étiquette. Dans ce cas, pour que son effacement par pivotement soit encore possible, cette aile aura une forme triangulaire dont la pointe sera du côté de l'ergot de pivotement.

Dans une variante préférée de réalisation, c'est l'aile secondaire susdite qui porte l'ergot à une extrémité du porte-étiquette et qui présente une seconde partie située à l'autre extrémité longitudinale du porte-étiquette, pourvue d'une patte de verrouillage coopérant avec un second orifice de la chemise. On peut également prévoir que le verrouillage du porte-étiquette pour l'arrêter en rotation autour de l'ergot peut consister en un ergot d'accrochage prévu sur l'aile de mise en continu, dans sa partie de plus grande hauteur, et tourné vers l'aile principale, pour, soit pénétrer dans un orifice du dossier adjacent, soit simplement venir en butée derrière le bord replié du dossier.

Enfin, les ergots et pattes susdits, et notamment l'ergot cylindrique, possèdent un chanfrein dans leur partie inférieure voisine de l'aile centrale, permettant l'engagement aisé du porte-étiquette.

L'invention sera mieux comprise au cours de la description donnée ci-après à titre d'exemple purement indicatif et non limitatif qui permettra d'en dégager les avantages et les caractéristiques secondaires.

Il sera fait référence aux dessins annexés dans lesquels:
― la figure 1 est une vue extérieure latérale d'un porte-étiquette conforme à l'invention,
― la figure 2 est une coupe selon la ligne II-II de la figure 1,
― la figure 3 est une coupe selon la ligne III-III de la figure 1,
― la figure 4 est l'illustration d'une variante de réalisation du porte-étiquette dans un détail qui serait situé au niveau de la ligne de coupe IV-IV de la figure 1.

En se reportant à ces figures, on voit que le porte-étiquette représenté comporte un pupitre 1 sur lequel l'étiquette sera mise en place et maintenue par tout moyen connu. Sous ce pupitre et perpendiculairement à lui, une aile 2 médiane permet la fixation de ce porte-étiquette au bord latéral d'un dossier avec d'un côté une aile secondaire 3, et la mise en continu susdite avec de l'autre côté une aile de mise en continu 4. L'aile secondaire 3 est en fait constituée par deux parties 3a et 3b dans un même plan et situées aux deux extrémités du porte-étiquette. Dans une variante non représentée, on peut n'avoir prévu qu'une seule partie 3a.

Sur la figure, cette partie 3a présente un ergot 5 en regard de l'aile médiane 2. Cet ergot 5 est de forme cylindrique avec un chanfrein 5a à sa partie inférieure la plus proche de l'aile 2. On aura noté qu'en regard des parties 3a et 3b ainsi que de l'aile de mise en continu 4, l'aile principale 2 présente des évidements 2a, 2b, 2c qui sont nécessaires pour la fabrication par moulage ou injection du porte-étiquette. L'ergot 5 est destiné à pénétrer dans l'orifice cylindrique 6a d'un pan 6 de dossier.

Dans une variante, l'ergot peut être porté par l'aile principale 2 et tourné vers l'aile secondaire 3, par exemple comme représenté en 5′ sur la figure 1. Bien entendu, il faut comprendre le porte-étiquette représenté comme présentant l'un ou l'autre des ergots 5, 5′ et non les deux simultanément. L'ergot ou la patte 7 est porté par l'aile 3b, et pénètre dans l'orifice 6b de ce pan 6. On a représenté en 8 sur la figure 1, par rapport au porte-étiquette la position du bord du pan 6 en position finale et en 8′ leur position relative lorsque ce porte-étiquette est pivoté au maximum autour de l'ergot 5. La ligne 8′ fait clairement apparaître que l'aile 4 de mise en continu des dossiers est tout à fait effacée par rapport aux bords de deux dossiers adjacents (qui se projettent en 8′).

On notera que le pivotement n'est possible que si le bord 8 des dossiers est distant de la surface inférieure du pupitre 1 d'une valeur h compatible avec la hauteur de la partie 4b de l'aile 4. Bien entendu, cette hauteur dépendra également de la distance séparant l'extrémité du pupitre 2 de la projection sur ce pupitre de l'ergot 5. Cette disposition permet de maintenir le porte-étiquette pivoté vers l'avant, de rapprocher les deux bords à réunir, de rabattre le porte-étiquette sur les deux bords rapprochés, le bord de l'autre dossier étant alors logé derrière l'aile 4 de mise en continu ― jusqu'à obtenir le verrouillage de l'ensemble par pénétration de la patte 7 dans l'orifice 6b du pan 6.

Aux lieu et place de l'aile 3b et son ergot 7, ou en complément de ces derniers, on peut prévoir à l'extrémité de l'aile 4 un redan 4a d'accrochage pouvant se loger derrière le bord 9a du pan 9 de dossier mis en continu avec le pan 6, si ce dernier, comme l'illustre la figure 4, est replié en extrémité, ce de manière connue, pour renforcer ce bord. Ce redan 4a sera prévu uniquement à l'extrémité de la partie 4b de l'aile de plus grande hauteur.

On voit en effet sur la figure 1 que l'aile 4 est triangulaire avec la pointe du triangle située du côté de l'ergot 5 de pivotement. Ainsi en position 8, la longueur emprisonnée du pan 9 est-elle importante et la liaison des dossiers de meilleure qualité. On peut cependant limiter cette aile 4 à une simple patte qui aurait pour hauteur et emplacement ceux de la partie 4b la plus haute de l'aile 4, c'est-à-dire le plus éloigné possible de l'ergot 5.

La désolidarisation de deux dossiers contigus est également simple à obtenir en déverrouillant la patte 7 (par flexion élastique de l'aile 3b) et en pivotant le porte-étiquette autour de l'ergot 5 pour effacer vers l'extérieur l'aile 4. Dans le cas de la variante de la figure 4 on procèdera en plus (ou à la place) à l'écartement du repli 9a par rapport au redan 4a.

L'invention trouve une application intéressante dans le domaine des articles de bureaux et du mobilier de rangement.

## Revendications

1. Porte-étiquette pour dossier suspendu destiné à être fixé au bord vertical (8) latéral d'un pan (6) de la chemise en V constituant le dossier, comportant:
― un pupitre (1) sous lequel s'étendent une aile (2) principale sensiblement médiane,
― une aile secondaire (3) d'un côté de l'aile principale (2),
― au moins un ergot cylindrique (5) de verrouillage du porte-étiquette sur le dossier porté par l'une des ailes principale (2) ou secondaire (3), destiné à être logé dans un orifice (6a) du bord du pan (6) glissé entre les deux ailes,
― et de l'autre côté de l'aile principale (2) une aile (4) de mise en continu de dossiers adjacents formant avec l'aile (2) principale un logement pour recevoir le bord latéral du dossier adjacent (9) à celui auquel le porte-étiquette est fixé, caractérisé en ce que l'ergot (5) susdit, disposé au voisinage d'une extrémité longitudinale du porte-étiquette, constitue un axe de pivotement de ce dernier par rapport au dossier tandis que l'aile (4) de mise en continu est de hauteur sensiblement nulle au voisinage de cet ergot (5) et de hauteur maximale au voisinage de l'extrémité du porte-étiquette opposée à celle portant l'ergot (5).

2. Porte-étiquette selon la revendication 1, caractérisé en ce que l'aile (4) de mise en continu est de forme sensiblement triangulaire dont la pointe est du côté de l'ergot cylindrique (5).

3. Porte-étiquette selon l'une quelconque des revendications précédentes, caractérisé en ce que l'aile secondaire (3) possède une partie (3a) à l'une des extrémités du porte-étiquette équipée de l'ergot (5) et une partie (3b) située à l'autre extrémité longitudinale du porte-étiquette, pourvue d'une patte (7) de verrouillage de ce dernier en rotation sur le dossier et coopérant avec un second orifice (6b) de ce dernier.

4. Porte-étiquette selon l'une quelconque des revendications précédentes, caractérisé en ce que l'ergot cylindrique (5) possède un chanfrein (5a) sur sa partie inférieure la plus proche de l'aile (2) principale.

5. Porte-étiquette selon l'une quelconque des revendications précédentes, caractérisé en ce que l'aile (4) de mise en continu possède, dans sa partie (4b) de hauteur maximale, un redan (4a) d'accrochage tourné vers l'aile principale (2).

## Patentansprüche

1. Schildchenhalter für Hängeordnertaschen zum Befestigen an einer vertikalen Kante (8) quer zu einer Seitenfläche (6) eines die Hängeordnertasche bildenden V-förmigen Aktendeckels,
mit einem Pultelement (1), unter dem sich ein im wesentlichen mittiger Hauptschenkel (2) erstreckt, mit einem zweiten Schenkel (3) an einer Seite des Hauptschenkels (2),
mit wenigstens einem zylindrischen Stift (5) zum Verriegeln des Schildchenhalters an der Tasche, wobei der Stift am Hauptschenkel (2) oder am zweiten Schenkel (3) angeordnet und in einer Öffnung (6a) des Randes der Seitenfläche (6), der zwischen den beiden Schenkel eingeschoben ist, aufnehmbar ist,
und mit einem an der anderen Seite des Hauptschenkels (2) angeordneten Schenkel (4) zum Verbinden benachbarter Aktendeckel, welcher Schenkel zusammen mit dem Hauptschenkel (2) eine Aufnahme für den Querrand des Aktendeckels (9) bildet, der demjenigen benachbart ist, an welchem der Schildchenhalter befestigt ist, **dadurch gekennzeichnet,** daß der Stift (5), der nahe eines Längsendes des Schildchenhalters angeordnet ist,
eine Schwenkachse des Halters gegenüber dem Aktendeckel bildet, wobei der Verbindungsschenkel (4) nahe diesem Stift (5) eine Höhe von im wesentlichen Null und nahe demjenigen Ende des Schildchenhalters, das dem den Stift (5) haltenden Ende gegenüberliegt, eine maximale Höhe besitzt.

2. Schildchenhalter nach Anspruch 1, dadurch gekennzeichnet, daß der Verbindungsschenkel (4) im wesentlichen dreieckförmig ist, wobei dessen Spitze zur Seite des zylindrischen Stiftes (5) gerichtet ist.

3. Schildchenhalter nach einem der vorhergehenden Ansprüche, dadurch gekennzeichnet, daß der zweite Schenkel (3) einen Bereich (3a) am einen Ende des Schildchenhalters, das mit dem Stift (5) versehen ist, und einen Bereich (3b) besitzt, der am anderen Längsende des Schildchenhalters angeordnet und mit einer Lasche (7) versehen ist, mit der der Halter beim Verschwenken am Aktendeckel verriegelbar ist und die mit einer zweiten Öffnung (6b) des Aktendeckels zusammenwirkt.

4. Schildchenhalter nach einem der vorhergehenden Ansprüche, dadurch gekennzeichnet, daß der zylindrische Stift (5) an seinem unteren, dem Hauptschenkel (2) nächsten Bereich eine Abschrägung (5a) besitzt.

5. Schildchenhalter nach einem der vorhergehenden Ansprüche, dadurch gekennzeichnet, daß der Verbindungsschenkel (4) an seinem Bereich (4b) maximaler Höhe eine Einhängestufe (4a) besitzt, die zum Hauptschenkel (2) hin gewandt ist.

## Claims

1. A label holder for a suspended file intended to be fixed to the lateral vertical edge (8) of a side (6) of the V-shaped folder forming the file, comprising:
― a support portion (1) beneath which extends a substantially central main limb (2),
― a secondary limb (3) on one side of the main limb (2),
― at least one cylindrical lug (5) for locking the label holder on to the file, carried by one of the main or secondary limbs (2 or 3) and intended to be accommodated in an opening (6a) in the edge of the side (6) which is slid between the two limbs,
― and on the other side of the main limb (2) a limb (4) for linking adjacent files, forming with the main limb (2) a housing for receiving the lateral edge of the file (9) adjacent to that to which the label holder is fixed, characterised in that said lug (5) which is disposed in the vicinity of a longitudinal end of the label holder, forms a pivot axis for the latter with respect to the file while the linking limb (4) is of substantially zero height in the vicinity of said lug (5) and of maximum height in the vicinity in the end of the label holder which is opposite to that carrying the lug (5).

2. A label holder according to claim 1 characterised in that the linking limb (4) is of substantially triangular shape, the point of which is towards the cylindrical lug (5).

3. A label holder according to either one of the preceding claims characterized in that the secondary limb (3) has a part (3a) at one of the ends of the label holder, which is provided with the lug (5), and a part (3b) disposed at the other longitudinal end of the label holder and provided with a projection (7) for locking the latter in respect of rotary movement to the file and co-operating with a second opening (6b) in the file.

4. A label holder according to any one of the preceding claims characterised in that the cylindrical lug (5) has a chamfer (5a) on its lower portion which is closest to the main limb (2).

5. A label holder according to any one of the preceding claims characterised in that, in its part (4b) of maximum height, the linking limb (4) has a hooking step (4a) which is directed towards the main limb (2).
